# EUROPÄISCHE PATENTSCHRIFT

(11) **EP 4 312 320 B1**
(45) Veröffentlichungstag und Bekanntmachung des Hinweises auf die Patenterteilung: **10.09.2025**
(21) Anmeldenummer: 22187415.9
(22) Anmeldetag: 28.07.2022
(51) Int. Cl.: H01R 13/62, H01R 13/24, H01R 13/52

(54) **STECKVERBINDERSYSTEM, INSBESONDERE FÜR AUSSENANWENDUNGEN**
CONNECTOR SYSTEM, PARTICULARLY FOR OUTDOOR APPLICATIONS
SYSTÈME DE CONNECTEUR ENFICHABLE, EN PARTICULIER POUR APPLICATIONS EXTÉRIEURES

(43) Veröffentlichungstag der Anmeldung: 31.01.2024
(73) Patentinhaber: Adrenio GmbH, 8103 Unterengstringen (CH)
(72) Erfinder: Thomas, Mühlethaler, 8103 Unterengstringen (CH)
(74) Vertreter: Tergau & Walkenhorst Intellectual Property GmbH

(56) Entgegenhaltungen:
- WO-A1-2021/042206
- DE-A1- 102011 056 798
- US-A- 4 072 381

## Beschreibung

Die Erfindung betrifft ein Steckverbindersystem mit einem Steckverbinder und einem zugehörigen Verbindungspartner, der ebenfalls ein Steckverbinder ist.

Elektrofahrzeuge und andere elektrische Geräte im Außenbereich sind häufig extremen Umgebungseinflüssen wie etwa hohe oder niedrige Temperaturen, UV-Einstrahlung, Vibrationen, Feuchtigkeit und Regen ausgesetzt. Zugleich benötigen derartige Geräte häufig hohe Betriebs- oder Ladeströme. Insbesondere werden Steckverbindersysteme verwendet, um derartige Geräte zum Aufladen eingebauter Akkumulatoren an externe Ladeportale oder Ladesäulen anzuschließen. Dabei muss neben dem eigentlichen Ladestrom häufig noch ein Steuer- oder Signalstrom übertragen werden.

WO 2021/042206 A1 offenbart ein Steckverbindersystem gemäß dem Oberbegriff des Anspruchs 1.

US 4 072 381 A und DE 10 2011 056798 A1 offenbaren weitere Beispiele für ein Steckverbindersystem.

Aufgabe der Erfindung ist es, ein einfach herzustellendes Steckverbindersystem der genannten Art bereitzustellen, welches unter extremen Umgebungseinflüssen und Witterungsbedingungen zuverlässig und dauerhaft funktioniert und zugleich die Übertragung hoher Antriebs- und Ladeströme zulässt.

Die Aufgabe wird erfindungsgemäß gelöst durch ein Steckverbindersystem gemäß Anspruch 1.

Demnach ist ein Steckverbindersystem mit einem Steckverbinder und einem zugehörigen Verbindungspartner vorgesehen, wobei
- der Steckverbinder ein eine Aufnahme umschließendes Steckergehäuse aufweist,
- die Aufnahme durch eine Abdeckplatte verschlossen ist,
- in der Aufnahme mehrere die Abdeckplatte durchdringende Federkontaktstifte und/oder Buchsen zur Ausbildung von elektrischen Kontakten verankert sind,
- in der Aufnahme eine Anzahl von Magneten angeordnet ist, die die Federkontaktstifte und/oder Buchsen umgeben,
- der verbleibende Raum in der Aufnahme mit einer elektrisch isolierenden und als Feuchtigkeitsbarriere wirksamen Gießmasse vergossen ist,
wobei die Magnete in Relation zu zugeordneten Magneten des Verbindungspartners derart angeordnet sind, dass sich der Steckverbinder und sein Verbindungspartner bei korrekter Ausbildung der elektrischen Kontakte anziehen.

Die mit der Erfindung erzielten Vorteile bestehen insbesondere, dass die Vorteile der an sich bekannten und bewährten Federkontaktstifte mit einer wasserdichten Kapselung und mit einer Magnetkopplung kombiniert werden, welche bei korrekter Ausrichtung der Steckerelemente deren Zusammenhalt im zusammengesteckten Zustand unterstützt.

Durch das Vergießen ist der Steckverbinder ein Einwegartikel. Bei einem Defekt muss man den gesamten Stecker inklusive Anschlusskabel wechseln.

Besonders vorteilhaft ist es, wenn die Magnete in Relation zu zugeordneten Magneten des Verbindungspartners derart angeordnet sind, dass sich der Steckverbinder und sein Verbindungspartner bei fehlerhafter Zuordnung der elektrischen Kontakte abstoßen. Damit wird eine Falschmontage erheblich erschwert oder sogar unmöglich gemacht.

Erfindungsgemäß sind mehrere, insbesondere vier, der Federkontaktstifte und/oder Buchsen zur Leitung eines Antriebs- oder Ladestroms mit einer Stromstärke von mehr als 10 Ampere ausgelegt. Erfindungsgemäß sind mehrere, insbesondere acht, der Federkontaktstifte und/oder Buchsen zur Leitung eines Steuer- oder Signalstroms mit einer Stromstärke von weniger als 1 Ampere ausgelegt.

Vorteilhafterweise sind die Federkontaktstifte und/oder Buchsen in einer Trägerplatte verankert und durchdringen diese.

Für eine hohe magnetische Anziehungs- oder Abstoßungskraft bei zugleich geringem Platzbedarf sind die Magnete Neodymmagnete.

Erfindungsgemäß sind die Magnete in einem schalen- oder ringförmigen Raum um die Federkontaktstifte und/oder Buchsen herum angeordnet.

Erfindungsgemäß sind die Magnete im Steckverbinder zwei halbschalenförmige Magnete.

Ein hinsichtlich Verarbeitbarkeit, elektrischer Isolationswirkung und Wasserdichtigkeit geeignetes Material für die Gießmasse ist beispielsweise Epoxidharz.

Die Abdeckplatte ist erfindungsgemäß mittels Rasthaken unlösbar in der Aufnahme des Steckergehäuses verrastet und weist vorteilhafterweise innenliegend Stützflächen für die Magnete auf, sowie außenliegend Führungs- und Ausrichtelemente zur Ausbildung einer mechanischen Verdrehsicherung zwischen dem Steckverbinder und seinem Verbindungspartner. Die mechanische Verdrehsicherung ist zusätzlich zur oben beschriebenen magnetischen Verdrehsicherung wirksam. Vorteilhafterweise taucht im zusammengesteckten Zustand der Verbindungspartner teilweise in den Steckverbinder ein, wobei erfindungsgemäß im zusammengesteckten Zustand zweckmäßigerweise ein Dichtring einen Spalt zwischen dem Steckverbinder und seinem Verbindungspartner abdichtet, und wobei der Dichtring mittels einer durch die Magnete bewirkten Anpresskraft zur Erreichung maximaler Dichtigkeit zusammengedrückt wird.

Der Steckverbinder kann ein Einbaustecker, ein Stecker, eine Kupplung oder eine Buchse sein. Sein Gegenstück, sprich der Verbindungspartner, ist ein Steckverbinder von einem dazu passenden Typ und grundsätzlich analog aufgebaut.

Ein Ausführungsbeispiel der Erfindung wird anhand der beigefügten Zeichnungen genauer erläutert. Es zeigt:
- FIG. 1: einen Einbaustecker in Explosionsdarstellung,
- FIG. 2: den Einbaustecker aus FIG. 1 im zusammengesetzten Zustand in perspektivischer Ansicht,
- FIG. 3: eine zugehörige Kupplung in Explosionsdarstellung,
- FIG. 4: die Kupplung aus FIG. 3 im zusammengesetzten Zustand in perspektivischer Ansicht,
- FIG. 5: ein mit Epoxidharz vergossenes Steckergehäuse,
- FIG. 6 bis 8: weitere Varianten von Steckelementen für Steckverbindungen.

FIG. 1 zeigt eine Explosionsdarstellung eines männlichen Einbausteckers 2, der zum festen Einbau in ein Gerätegehäuse vorgesehen ist. Der Einbaustecker 2 ist ein repräsentatives Beispiel für einen Steckverbinder 1. FIG. 2 zeigt eine perspektivische Ansicht des Einbausteckers im zusammengesetzten Zustand. FIG. 3 zeigt eine Explosionsdarstellung eines zugehörigen weiblichen Gegenstücks oder Verbindungspartners 44, nämlich einer Kupplung 4, die an einem Kabelende montiert ist. FIG. 4 zeigt eine perspektivische Ansicht der Kupplung 4 im zusammengesetzten Zustand, sowie eine Draufsicht auf das Steckkontaktfeld. Einbaustecker 2 und Kupplung 4 sind Bestandteile eines Steckverbindersystems und bilden im miteinander verbundenen Zustand eine elektrische Steckverbindung aus.

Diejenigen Elemente des Verbindungspartners 44, die analog zu jenen des in FIG. 1 und 2 dargestellten Steckverbinders 1 aufgebaut sind, sind in FIG. 3 und 4 mit einem Strich versehen.

Zentraler Bestandteil des Steckverbindersystems sind eine Mehrzahl von Federkontaktstiften 6, die auch als Pogo-Pins bekannt sind, und zugehörige Buchsen oder Kontaktpartner. Im vorliegenden Beispiel weist der männliche Einbaustecker 2 (Chassis-Buchse) vier sogenannte Power Pins 8 auf, nämlich vergleichsweise groß dimensionierte Federkontaktstifte 6, die jeweils für den Fluss eines elektrischen Stroms, insbesondere eines Antriebs- oder Ladestroms, mit einer Stromstärke von beispielsweise bis zu 10 Ampere bei einer Spannung von 48 Volt ausgelegt sind. Die Kupplung 4 weist zugehörige Buchsen für die genannten vier Federkontaktstifte 6 auf. Weiterhin weist die Kupplung 4 acht sogenannte Control Pins 10 auf, nämlich etwas kleiner dimensionierte Federkontaktstifte 6, die jeweils für den Fluss eines Steuer- oder Signalstroms mit einer Stromstärke von beispielsweise bis zu 0,5 Ampere bei einer Spannung von 48 Volt ausgelegt sind. Der Einbaustecker 2 weist zugehörige Buchsen für diese acht Federkontaktstifte 6 auf. Im vorliegenden Fall weist also der hinsichtlich der Power Pins 8 männliche Stecker hinsichtlich der Control Pins 10 weiblichen Charakter auf und umgekehrt. Dies ist aber nicht zwingend. Vielmehr könnte der Einbaustecker 2 sowohl Federkontaktstifte 6 für die Power Pins 8 als auch für die Control Pins 10 aufweisen, also komplett männlich ausgebildet sein, während die entsprechenden Buchsen alle in der Kupplung 4 liegen - oder umgekehrt.

In einer Draufsicht auf das die Anschlussbelegung kennzeichnende Kontaktfeld gemäß dem herausgegriffenen Detail in FIG. 4 sind die vier Power Pins 8 und die acht Control Pins 8 in einem regelmäßigen Muster nebeneinander angeordnet, wobei je nach Steckertyp verschiedene Muster realisierbar sind.

Üblicherweise besteht der jeweilige Federkontakt aus drei Bauteilen: einem Führungsröhrchen (auch Stifthülse oder Gehäuse genannt), einer Druckfeder und einem Kolben. Die drei Bauteile werden beispielsweise durch spezielle Crimptechniken auf solche Weise miteinander verbaut, dass sie nicht mehr auseinanderfallen können, der Kolben aber dennoch in Längsrichtung einen gewissen Federweg frei ausführen kann. Beim Verbauen der Einzelteile wird die Druckfeder vorgespannt, wodurch der Federkontaktstift in seiner Nullstellung schon über eine gewisse Anfangskraft verfügt - üblich als Vorspannung bezeichnet. Bei hergestellter Steckverbindung drückt die Druckfeder den Kolben mit seinem vorn liegenden Tastkopf fest an den zugehörigen Kontakt der gegenüberliegenden Buchse, so dass eine zuverlässige elektrische Verbindung besteht. Pogo-Pins haben eine extrem hohe Toleranz und vermindern so die Wahrscheinlichkeit für Fehlfunktionen, auch bei starken Vibrationen, signifikant. Sie haben ferner eine wesentlich höhere Lebensdauer als vergleichbare Konnektor-Typen aufgrund des geringen Abriebs zwischen den Konnektorteilen.

Der Einbaustecker 2 weist gemäß FIG. 1 ein zum Einbau in eine Wand oder ein Gerätegehäuse vorgesehenes Steckergehäuse 12 (Steckerkorb) mit einer nach vorne offenen zylindrischen Aufnahme 14 auf, wobei an der offenen Rückseite eine Durchführung für ein Anschlusskabel 16 ausgebildet ist. Das mehradrige Anschlusskabel 16 weist innerhalb eines Kabelmantels 18 vier zum Anschluss an die Power Pins 8 vorgesehene Drähte 20 und acht zum Anschluss an die Control Pins 10 vorgesehene Drähte 20 auf. Die aus dem Kabelmantel 18 herausgeführten und abisolierten Drahtenden sind also im zusammenmontierten Zustand an die entsprechenden Federkontaktstifte 6 und/oder Buchsen angeschlossen, insbesondere verlötet. Die Federkontaktstifte 6 und/oder Buchsen - sowohl die Power Pins 8 als auch die Control Pins 10 - werden durch eine gemeinsame Trägerplatte 22, durch die sie hindurchgesteckt sind, relativ zueinander in der gewünschten Position gehalten bzw. fixiert. Die Trägerplatte 22 sitzt im Montageendzustand zentral in der zylindrischen Aufnahme 14. An der Vorderseite werden die Federkontaktstifte 6 und/oder Buchsen durch passgenaue Aussparungen in einer Abdeckplatte 24 hindurchgeführt, die zur Abdeckung der zylindrischen Aufnahme 14 vorgesehen ist.

Der Einbaustecker 2 und die Kupplung 4 sind jeweils als Magnetstecker ausgeführt, die sich beim Einstecken der Kupplung 4 in den Einbaustecker 2 bei passender Ausrichtung, sprich bei passendem Drehwinkel zueinander, gegenseitig anziehen und dadurch einen zuverlässigen elektrischen Kontakt unterstützen. Bei falscher Ausrichtung erfolgt jedoch eine starke Abstoßung, die - im Zusammenspiel einer weiter unten beschriebenen mechanischen Verdrehsicherung - eine Falschmontage unmöglich macht. Zu diesem Zweck sind innerhalb der Aufnahme 14 im Einbaustecker 2 zwei halbschalenartige Magnete 26 vorgesehen, die im zusammenmontierten Zustand eine konzentrisch zur Mittelachse des Steckers ausgerichtete Schale bilden, welche den Kontaktbereich mit der Trägerplatte 22 und den Federkontaktstiften 6 und/oder Buchsen umgibt. Bei dem in FIG. 1 oberen Magneten 26 weist beispielsweise der Nordpol nach vorne in Richtung zur Abdeckplatte 24, während der Südpol hach hinten in Richtung Anschlusskabel 16 weist. Beim unteren Magneten 26 ist es umgekehrt, so dass sich beiden Magnete 26 innerhalb der Aufnahme 14 wechselseitig anziehen und dadurch die Schalenkonfiguration, in der sie sich befinden, stabilisieren.

In der zugehörigen Kupplung 2 gemäß FIG. 3 und 4 befindet sich eine korrespondierende Magnetanordnung, die derart ausgerichtet ist, dass sich der beschriebene Anziehungs- oder Abstoßungseffekt in Abhängigkeit von der korrekten Ausrichtung der Verbindungspartner zueinander ausbildet.

Zur Erzielung permanent hoher Anziehungs- oder Abstoßungskräfte handelt es bei den Magneten 26 bevorzugt um Neodymmagnete oder vergleichbare Permanentmagnete.

Wenden wir uns nun wieder FIG. 1 und 2 zu. Im zusammenmontierten Zustand sitzen die mit den Drähten 20 verbundenen elektrischen Kontaktelemente und die sie umgebenden Magnete 26 in der Aufnahme 14 des Steckergehäuses 12 und werden vorne von der Abdeckplatte 24 abgedeckt. Die Abdeckplatte 24 ist am Rand mit nach innen gerichteten Rasthaken 28 versehen, die beim Einsetzen in die Aufnahme 14 zugeordnete Rastvorsprünge oder Rücksprünge in der Wand der Aufnahme 14 hintergreifen und damit unlösbar verrasten. Durch innenliegende Führungs- und Ausrichtelemente kann eine gewünschte Winkelausrichtung der Abdeckplatte 24 gegenüber der Aufnahme 14 forciert werden. Die Abdeckplatte 24 weist weiterhin an ihrer Innenseite Konturen auf, die als Stützflächen für die Magnete 26 dienen und diese in einer gewünschten Lage fixieren bzw. stabilisieren.

Nach erfolgte Grundmontage des Einbausteckers 2, also nach dem Einsetzen der Federkontaktstifte 6 und/oder Buchsen, dem Anschließen der Drähte 20, dem Einsetzen der Magnete 26 und dem Einsetzen der Abdecklatte 24 wird der vorne durch Abdeckplatte 24 und umlaufend durch die Wand bzw. Mantelfläche des Steckergehäuses 12 begrenzte Innenraum der Aufnahme 14 durch Einbringen eines aushärtenden Epoxidharzes oder einer sonstigen elektrisch isolierenden und gegen Flüssigkeit abdichtenden Gießmasse 42 vergossen. Die Gießmasse wird durch das offene hintere Ende des Steckergehäuses 12 eingebracht, wobei die hinreichend dicht an der Gehäusewand anliegende Abdeckplatte 24 ein Herauslaufen der Gießmasse am vorderen Ende verhindert. Damit bildet das Steckergehäuse 12 mit den in der Aufnahme 14 befindlichen Komponenten - insbesondere Trägerplatte 22, Federkontaktstifte 6 und/oder Buchsen, Drähte 20 und Magnete 26 - eine kompakte Einheit, in der die Komponenten gegen Verrutschen gesichert und zugleich gegen eindringendes Wasser und sonstige Umwelteinflüsse geschützt sind. Die so gebildete Einheit, in der die Pogo Pins und die Anschlussdrähte hermetisch verschlossen sind, ist exemplarisch in FIG. 5 dargestellt.

Ferner befinden sich an der Außenseite der Abdeckplatte 24 Führungs- und Ausrichtelemente 30 in Gestalt von Vor- oder Rücksprüngen, Stegen, Nocken oder dergleichen, die im Zusammenspiel mit komplementär geformten Führungs- und Ausrichtelementen an der Außenseite einer analog aufgebauten Abdeckplatte der Kupplung 4 das lagerrichtige Einführen der Kupplung 4 in den Einbaustecker 2 forcieren. Mit anderen Worten ist damit - über den magnetischen Verdrehschutz hinaus - ein mechanischer Verdrehschutz geschaffen.

Im Montageendzustand sitzt die Abdeckplatte 24 in einer definierten Tiefe versenkt in der Aufnahme 14 des Steckergehäuses 2. Ein umlaufender Vorsprung in der Wand der Aufnahme 14 bildet einen Anschlag für den gewünschten Sitz der Abdeckplatte 24. Auf diese Weise bildet der außen liegende Wandabschnitt der Aufnahme 14 im Steckergehäuse 12 eine Einfassung 32 für den vorderen Einsteckabschnitt 34 der Kupplung 4.

Die in FIG. 3 in Explosionsdarstellung und in FIG. 4 im zusammenmontierten Zustand als Beispiel für einen Verbindungspartner 44 für den Steckverbinder 1 dargestellte Kupplung 4 ist grundlegend analog aufgebaut zum Einbaustecker 2. Auch hier ist also das die elektrischen Anschlüsse, Federkontaktstifte 6' und/oder Buchsen sowie die Magnete 26' aufnehmende und haltende Steckergehäuse 12' vorne mit einer Abdeckplatte 24' versehen und mit Epoxidharz oder dergleichen vergossen. Die wesentlichen Unterschiede zum Einbaustecker 2 bestehen darin, dass die Kupplung 4 an einem freien Kabelende montiert ist und nicht zum Einbau in ein umliegendes Gehäuse oder dergleichen vorgesehen ist. Zudem ist wie bereits erwähnt am vorderen Ende des Steckergehäuses 12' der Kupplung 4 ein Einsteckabschnitt 34 zum Einstecken in das Steckergehäuse 12 des Einbausteckers 2 ausgebildet. Ein nach hinten versetzter umlaufender radialer Vorsprung 36 oder Ringsteg begrenzt den Einsteckabschnitt 34, auf den ein Dichtring 38 bzw. O-Ring aufgeschoben ist. Eine kegelartige Knickschutztülle 46, die das Anschlusskabel 16' umgreift und von hinten auf das Steckergehäuse 12' aufgeschraubt wird, hat die Funktion, dass das Anschlusskabel 16' beim Austritt aus dem Steckergehäuse 12' bei starken Biegeradien nicht bricht.

Bei der Herstellung der Steckverbindung wird der Einsteckabschnitt 34 der Kupplung 4 unter Ausbildung der gewünschten Kontaktierung der Federkontaktstifte 6, 6' mit ihren Gegenkontakten in die passgenaue Einfassung 32 des Steckergehäuses 12 des Einbausteckers 2 gesteckt. Die magnetische und die mechanische Verdrehsicherung forcieren dabei das lagerichtige Einstecken. Die Magnete 26, 26' bewirken zudem den sicheren Zusammenhalt der Steckverbindung bei auslegungsgemäßer betrieblicher Belastung, indem sich die beiden Verbindungspartner anziehen. Dabei wird der zwischen dem umlaufenden Vorsprung 36 der Kupplung 4 und dem vorderen (Montage-) Flansch 40 des Einbausteckers 2 befindliche Dichtring 38 durch den magnetischen Anpressdruck derart zusammengedrückt, dass eine hohe Dichtwirkung gegen eindringende Flüssigkeit oder Feuchtigkeit besteht.

Bislang wurden ein Einbaustecker 2 und eine zugehörige Kupplung 4 beschrieben. Es versteht sich, dass die beschriebenen Merkmale auch bei anderen Steckverbinder-Kombinationen verwirklicht werden können. Beispielsweise kann der männliche Teil ein Stecker sein, der an ein freies Kabelende gehört, und der weibliche Teil kann eine Buchse sein, die zum festen Einbau in ein Gerätegehäuse vorgesehen ist. Entsprechende Varianten sind exemplarisch in FIG. 6 bis 8 dargestellt.

Die beschriebenen Steckerkombinationen können insbesondere bei elektrischen Golf-Trolleys (Elektro Golf-Trolleys) verwendet werden. Die witterungsbedingten Umstände in diesem Anwendungsbereich sind herausfordernd, d. h. man hat Außentemperaturen zwischen 0 °C und 45 °C, direkte UV-Licht-Einstrahlung, Vibrationen und Feuchtigkeit (Nebel, Regen, Starkregen, etc.). Wie in Tests überprüft wurde, erfüllen die beschriebenen Steckerkombinationen derartige Anforderungen problemlos. Die Steckerkombination kann aber auch diversen anderen elektrischen Außengeräten verwendet werden, etwa bei Gartenwerkzeugen, Rasenmähern, Pumpen, Motoren und dergleichen. Der Einsatz bei Elektrofahrrädern, Elektrorollern, Elektroscootern und ähnlichen Fahrzeugen kommt ebenfalls in Betracht.

### Bezugszeichenliste

- 1: Steckverbinder
- 2: Einbaustecker
- 4: Kupplung
- 6: Federkontaktstift
- 8: Power Pin
- 10: Control Pin
- 12: Steckergehäuse
- 14: Aufnahme
- 16: Anschlusskabel
- 18: Kabelmantel
- 20: Draht
- 22: Trägerplatte
- 24: Abdeckplatte
- 26: Magnet
- 28: Rasthaken
- 30: Führungs- und Ausrichtelement
- 32: Einfassung
- 34: Einsteckabschnitt
- 36: Vorsprung
- 38: Dichtring
- 40: Flansch
- 42: Gießmasse
- 44: Verbindungspartner
- 46: Knickschutztülle

## Patentansprüche

1. Steckverbindersystem mit einem Steckverbinder (1) und einem zugehörigen Verbindungspartner (44), der ebenfalls ein Steckverbinder ist, wobei
• der Steckverbinder (1) ein eine Aufnahme (14) umschließendes Steckergehäuse (12) aufweist,
• die Aufnahme (14) durch eine Abdeckplatte (24) verschlossen ist,
• in der Aufnahme (14) mehrere die Abdeckplatte (24) durchdringende Federkontaktstifte (6) und/oder Buchsen zur Ausbildung von elektrischen Kontakten verankert sind,
• in der Aufnahme (14) eine Anzahl von Magneten (26) angeordnet ist, die die Federkontaktstifte (6) und/oder Buchsen umgeben,
• die Magnete (26) in Relation zu zugeordneten Magneten (26') des Verbindungspartners (44) derart angeordnet sind, dass sich der Steckverbinder (1) und sein Verbindungspartner (44) bei korrekter Ausbildung der elektrischen Kontakte anziehen,
• die Magnete (26) im Steckverbinder (1) zwei halbschalenförmige Magnete sind, die die Federkontaktstifte (6) und/oder Buchsen ring- oder schalenartig umgeben,
wobei mehrere, insbesondere vier, der Federkontaktstifte (6) und/oder Buchsen zur Leitung eines Antriebs- oder Ladestroms mit einer Stromstärke von mehr als 10 Ampere ausgelegt sind, weiterhin mehrere, insbesondere acht, der Federkontaktstifte (6) und/oder Buchsen zur Leitung eines Steuer- oder Signalstroms mit einer Stromstärke von weniger als 1 Ampere ausgelegt sind,
**dadurch gekennzeichnet, dass**
• der verbleibende Raum in der Aufnahme (14) mit einer elektrisch isolierenden und als Feuchtigkeitsbarriere wirksamen Gießmasse (42) vergossen ist,
• im zusammengesteckten Zustand ein mittels einer durch die Magnete (26) bewirkten Anpresskraft zusammengedrückter Dichtring (38) einen Spalt zwischen dem Steckverbinder (1) und seinem Verbindungspartner (44) abdichtet,
• die Abdeckplatte (24) mittels Rasthaken (28) unlösbar in der Aufnahme (14) verrastet ist, und
• die Magnete (26) Neodymmagnete sind.

2. Steckverbindersystem nach Anspruch 1, wobei sich der Steckverbinder (1) und sein Verbindungspartner (44) bei fehlerhafter Zuordnung der elektrischen Kontakte abstoßen.

3. Steckverbindersystem nach einem der vorangehenden Ansprüche, wobei die Federkontaktstifte (6) und/oder Buchsen in einer Trägerplatte (22) verankert sind und diese durchdringen.

4. Steckverbindersystem nach einem der vorangehenden Ansprüche, wobei die Gießmasse (42) ein Epoxidharz ist.

5. Steckverbindersystem nach einem der vorangehenden Ansprüche, wobei die Abdeckplatte (24) außenliegend Führungs- und Ausrichtelemente (30) zur Ausbildung einer mechanischen Verdrehsicherung zwischen dem Steckverbinder (1) und seinem Verbindungspartner (44) aufweist.

6. Steckverbindersystem nach einem der vorangehenden Ansprüche, wobei die Abdeckplatte (24) innenliegend Stützflächen für die Magnete (26) aufweist.

7. Steckverbindersystem nach einem der vorangehenden Ansprüche, wobei im zusammengesteckten Zustand der Verbindungspartner (44) teilweise in den Steckverbinder (1) eintaucht.

## Claims

1. A connector system with a connector (1) and an associated connecting partner (44), which is also a connector, wherein
▪ the connector (1) comprises a plug housing (12) enclosing a receptacle (14),
▪ the receptacle (14) is closed by a cover plate (24),
▪ a plurality of spring contact pins (6) and/or sockets penetrating the cover plate (24) for the formation of electrical contacts are anchored in the receptacle (14),
▪ a number of magnets (26) are arranged in the receptacle (14) which surround the spring contact pins (6) and/or sockets,
▪ the magnets (26) are arranged in relation to assigned magnets (26') of the connecting partner (44) in such a way that the connector (1) and its connecting partner (44) attract each other when the electrical contacts are correctly formed,
▪ the magnets (26) in the connector (1) are two half-shell-shaped magnets which surround the spring contact pins (6) and/or sockets in an annular or shell-like manner,
wherein a plurality, in particular four, of the spring contact pins (6) and/or sockets are designed for conducting a drive or charging current with a current strength of more than 10 amperes, furthermore a plurality, in particular eight, of the spring contact pins (6) and/or sockets are designed for conducting a control or signal current with a current strength of less than 1 ampere,
**characterised in that**
▪ the remaining space in the receptacle (14) is cast with an electrically insulating casting compound (42), which acts as a moisture barrier,
▪ when plugged together, a sealing ring (38) compressed by means of a contact force caused by the magnets (26) seals a gap between the connector (1) and its connecting partner (44),
▪ the cover plate (24) is locked inseparably in the receptacle (14) by means of snap-in hooks (28),
▪ the magnets (26) are neodymium magnets.

2. The connector system according to claim **1,** wherein the connector (1) and its connecting partner (44) repel each other if the electrical contacts are incorrectly assigned.

3. The connector system according to any one of the preceding claims, wherein the spring contact pins (6) and/or sockets are anchored in a carrier plate (22) and penetrate the latter.

4. The connector system according to any one of the preceding claims, wherein the casting compound (42) is an epoxy resin.

5. The connector system according to any one of the preceding claims, wherein the cover plate (24) comprises on the outside guide and alignment elements (30) for the formation of a mechanical anti-rotation device between the connector (1) and its connecting partner (44).

6. The connector system according to any one of the preceding claims, wherein the cover plate (24) comprises on the inside support surfaces for the magnets (26).

7. The connector system according to any one of the preceding claims, wherein the connecting partner (44) partially dips into the connector (1) when plugged together.

## Revendications

1. Système de connecteurs, pourvu d'un connecteur enfichable (1) et d'un partenaire de connexion (44) correspondant, qui est également un connecteur enfichable,
• le connecteur enfichable (1) comportant un boîtier de prise (12) entourant un logement (14),
• le logement (14) étant fermé par une plaque de couverture (24),
• dans le logement (14) étant ancrées plusieurs pointes de touche (6) à ressort et / ou douilles traversant la plaque de couverture (24), pour la création de contact électriques,
• dans le logement (14) étant placé un nombre d'aimants (26), qui entourent les pointes de touche (6) à ressort et / ou les douilles,
• les aimants (26) étant placés en relation avec des aimants (26') associés du partenaire de connexion (44), de telle sorte que le connecteur enfichable (1) et son partenaire de connexion (44) s'attirent si les contacts électriques sont réalisés correctement,
• les aimants (26) dans le connecteur enfichable (1) étant deux aimants en forme de demi-coques, qui entourent sous forme annulaire ou à la manière de coques les pointes de touche (6) à ressort et / ou les douilles,
pour conduire un courant d'entrainement et / ou de charge, plusieurs, notamment quatre des pointes de touche (6) à ressort et / ou des douilles étant conçues avec une intensité de courant de plus de 10 ampères, par ailleurs pour conduire un courant de commande et / ou de signalisation plusieurs, notamment huit des pointes de touche (6) à ressort et / ou des douilles étant conçues avec une intensité de courant de moins de 1 ampère,
**caractérisé en ce que**
• dans l'espace restant dans le logement (14) est coulée une masse de coulée (42) isolante électrique et agissant en tant que barrière contre l'humidité,
• en position assemblée, une bague d'étanchéité (38) comprimée au moyen d'une pression de contact provoquée par les aimants (26) assure l'étanchéité d'une fente entre le connecteur enfichable (1) et son partenaire de connexion (44),
• la plaque de couverture (24) est encliquetée de manière inamovible dans le logement (14) au moyen de crochets d'encliquetage (28) et
• les aimants (26) sont des aimants au néodyme.

2. Système de connecteur selon la revendication 1, lors d'une association erronée des contacts électriques, le connecteur enfichable (1) et son partenaire de connexion (44) se repoussant.

3. Système de connecteur selon l'une quelconque des revendications précédentes, les pointes de touche (6) à ressort et / ou les douilles étant ancrées dans une plaque porteuse (22) et traversant celle-ci.

4. Système de connecteur selon l'une quelconque des revendications précédentes, la masse de coulée (42) étant une résine époxy.

5. Système de connecteur selon l'une quelconque des revendications précédentes, la plaque de couverture (24) comportant sur l'extérieur des éléments de guidage et d'alignement (30), destinés à créer une sécurité anti-rotation mécanique entre le connecteur enfichable (1) et son partenaire de connexion (44).

6. Système de connecteur selon l'une quelconque des revendications précédentes, la plaque de couverture (24) comportant à l'intérieur des surfaces d'appui pour les aimants (26).

7. Système de connecteur selon l'une quelconque des revendications précédentes, en position assemblée, le partenaire de connexion (44) plongeant partiellement dans le connecteur enfichable (1).
